# FASCICULE DE BREVET EUROPEEN

(11) **EP 0 432 242 B1**
(45) Date de publication et mention de la délivrance du brevet: **29.12.1993**
(21) Numéro de dépôt: 90909446.8
(22) Date de dépôt: 12.06.1990
(51) Int. Cl.: A47L 5/38, A47L 9/18, B01D 47/02

(54) **Installation de nettoyage central par aspiration, à chasse d'eau et double rinçage**
Zentrale Reinigungseinrichtung durch Absaugen mit zweifacher Wasserspülung
Central suction-cleaning installation with water flushing and double rinsing

(30) Priorité: 13.06.1989 FR 8907992
(43) Date de publication de la demande: 19.06.1991
(73) Titulaire: BARSACQ, Gabriel, F-64200 Biarritz (FR)
(72) Inventeur: BARSACQ, Gabriel, F-64200 Biarritz (FR)
(74) Mandataire: Maureau, Philippe
(86) Numéro de dépôt international: FR9000414
(87) Numéro de publication internationale: WO9015566

(56) Documents cités:
- FR-A- 878 078
- FR-A- 2 097 910
- FR-A- 2 593 081

## Description

La présente invention a trait à une installation de nettoyage central par aspiration munie d'un système de nettoyage-évacuation complet et automatique par chasse d'eau et double rinçage.

Par le brevet français FR-A-2.593.081 on connaît déjà une installation de nettoyage central par aspiration constituée d'un corps d'enceinte comprenant, en partie supérieure, un compartiment dans lequel est logée une centrale d'aspiration et, en partie inférieure, d'une part, une réserve d'eau, dite eau de lavage, dont le niveau affleure l'orifice d'une canalisation d'évacuation dans laquelle est disposée une vanne à manchon souple d'obturation, commandée à partir d'une source d'eau sous pression, et, d'autre part, un coude de barbotage plongeant dans ladite réserve d'eau et relié, à l'extérieur de l'enceinte et par l'intermédiaire d'un réseau de canalisations fixes, à des bouches d'aspiration disposées dans les locaux ou pièces d'une construction à usage d'habitation ou autre, en partie centrale ladite enceinte comprenant également des moyens de génération d'effet de chasse.

Ces moyens sont constitués par un conduit annulaire percé disposé dans la partie centrale de l'enceinte, dirigé vers la réserve d'eau et relié à un circuit d'eau sous pression assurant également la commande de ladite vanne à manchon souple d'obturation.

Le but de la présente invention est de perfectionner un tel système en améliorant la fonction de chasse d'eau et en lui adjoignant un dispositif de rinçage final en vue d'améliorer l'efficacité de l'évacuation et du nettoyage de l'intérieur de l'enceinte.

A cet effet, l'invention a pour objet une installation de nettoyage central par aspiration constituée d'un corps d'enceinte comprenant, en partie supérieure, un compartiment dans lequel est logée une centrale d'aspiration et, en partie inférieure, d'une part, une réserve d'eau, dite eau de lavage, dont le niveau affleure l'orifice d'une canalisation d'évacuation dans laquelle est disposée une vanne à manchon souple d'obturation, commandée à partir d'une source d'eau sous pression, et, d'autre part, un coude de barbotage plongeant dans ladite réserve d'eau et relié, à l'extérieur de l'enceinte et par l'intermédiaire d'un réseau de canalisations fixes, à des bouches d'aspiration disposées dans les locaux ou pièces d'une construction à usage d'habitation ou autre, en partie centrale ladite enceinte comprenant également des moyens de génération d'effet de chasse, caractérisée en ce que les moyens de génération de chasse d'eau sont constitués par une arrivée d'eau à l'extrémité inférieure de l'enceinte par l'intermédiaire d'une canalisation reliée à ladite source d'eau sous pression et dans laquelle est interposée une électrovanne et un robinet et un robinet à pointeau commandé par un flotteur agencé à l'intérieur de l'enceinte, au-dessus de la réserve d'eau, en ce que l'enceinte est, en outre, munie d'un double système de rinçage comprenant, d'une part, un diffuseur annulaire dirigé vers ladite réserve d'eau et, d'autre part, un diffuseur d'arrosage d'un filtre à poussières interposé entre ledit compartiment de la centrale d'aspiration et ledit diffuseur annulaire, les diffuseurs annulaire et d'arrosage étant reliés à ladite source d'eau sous pression par l'intermédiaire d'une canalisation munie d'une électrovanne, et en ce que des circuits de commande temporisée reliés auxdites électrovannes sont agencés de façon à déclencher le cycle : fermeture de la vanne à manchon souple - remplissage de l'enceinte au bout d'un temps prédéterminé réglable - vidange de l'enceinte accompagné du rinçage de la partie inférieure de l'enceinte et du filtre à poussières.

D'autres caractéristiques et avantages ressortiront de la description qui va suivre de modes de réalisation de dispositifs selon l'invention, description donnée à titre d'exemple uniquement et en regard des dessins annexés dans lesquels :
Figure 1 est une vue en coupe verticale d'un dispositif conforme à l'invention, à l'état de repos ;
Figures 2 à 5 illustrent diverses phases de fonctionnement du dispositif ;
Figure 6 représente le schéma électrique du dispositif, et
Figure 7 est une vue en coupe verticale d'une version dite industrielle du dispositif de la figure 1.

Le dispositif représenté schématiquement sur la figure 1 comprend une unité de dépoussiérage sensiblement cylindrique comprenant un corps central creux 1, surmonté d'un carter 2 enveloppant l'ensemble moteur 3 - turbine 4 et solidaire à sa partie inférieure d'un bol 5 à extrémité hémisphérique obturé par un bouchon 6 de vidange.

Le corps 1 définit une enceinte fermée 7 communiquant à sa partie supérieure avec l'orifice d'aspiration 8 de la turbine 4, I'évacuation s'opérant par un conduit 9.

L'orifice 8 est protégé par un plateau ajouré 10.

L'introduction des poussières dans le corps 1 s'effectue par une canalisation 11 munie d'un coude 12 de barbotage plongeant dans une réserve d'eau 13 ménagée dans le bol 5.

La canalisation 11 est reliée, à la manière connue, à un réseau (non représenté) de canalisations aboutissant à un certain nombre de bouches d'aspiration distribuées dans différents locaux ou pièces et munies chacune d'un micro-contact (14, figure 6) incorporé, relié aux circuits électriques de commande de l'installation.

Une chicane 15 est fixée au droit de l'orifice 16 d'évacuation du dispositif, lequel communique avec une canalisation 17 d'évacuation des eaux sales dans laquelle est interposée une vanne 18 du type à manchon souple d'obturation 19.

Le fluide de commande de la vanne 18 est de l'eau sous pression provenant par exemple du réseau municipal de distribution et amenée par une canalisation 20.

La canalisation 20 est reliée à la vanne 18 par l'intermédiaire d'une canalisation 21 dans laquelle est interposée une électrovanne 22 dite de vidange.

Entre l'électrovanne 22 et la vanne 18 est piquée une conduite 23 reliée à l'intérieur de l'enceinte 7 et dans laquelle est interposée une électrovanne 24 dite de décharge.

La canalisation 20 est également reliée par une canalisation 25 à l'extrémité inférieure du bol 5. Dans la canalisation 25 sont interposés, d'une part, une électrovanne 26, dite de remplissage, et, d'autre part, à l'intérieur de l'enceinte 7, un robinet à pointeau 27 commandé par un flotteur 28.

La canalisation 20 est enfin reliée par une canalisation 29 dans laquelle est interposée une électrovanne 30, dite de rinçage, d'une part, à un diffuseur annulaire 31 par une branche 29a et, d'autre part, à un diffuseur d'arrosage 32 par une branche 29b.

Le diffuseur annulaire 31 est fixé autour de la partie verticale du coude 12 et se trouve sensiblement dans la zone centrale de l'enceinte 7. Dans le mode de réalisation représenté, le diffuseur 31 est constitué de deux parties démontables définissant entre elles au moins une rangée circulaire de trous 33 dirigés vers le bas.

Le diffuseur 32 est fixé à l'extrémité d'un conduit vertical 34 disposé au dessus du coude 12 en direction de la centrale d'aspiration 3,4. Ce conduit 34 est relié à la canalisation 29b et traverse un filtre à poussières 35 en forme de disque pris en sandwich entre deux coquilles ajourées 36. Dans le mode de réalisation représenté, le diffuseur 32 comprend au moins une, et de préférence deux, rangées circulaires superposées de trous 37 dirigés vers le bas, c'est-à-dire vers le filtre 35.

Enfin, le coude 12 est muni, en partie inférieure, au dessus de la réserve d'eau 13, d'une plaque déflectrice 38 en forme d'entonnoir tourné vers le bas, contre les projections d'eau.

Sur le schéma électrique de la figure 6 on a symbolisé en 39 un relais d'auto-maintien avec son contact 39a inséré dans le circuit d'alimentation du moteur 3 de la centrale d'aspiration 3-4.

Le circuit comporte un programmateur avec un moteur 40 et les différents contacts commandés successivement, à savoir les contacts 41 et 42 pour les électrovannes 22 et 26, le contact 43 pour les électrovannes 24 et 30, le contact 44 pour la mise hors service des contacts 14 et du moteur 3 et le contact 45 d'arrêt du moteur 40 du programmateur.

Le moteur du programmateur est mis en service par un bouton-poussoir 46.

Le fonctionnement du dispositif est le suivant en se référant au schéma de la figure 6 et aux figures 2 à 5.

Le programmateur (40) est mis en service en appuyant sur le bouton poussoir 46 ce qui déclenche un cycle par exemple d'une durée de six heures au cours de laquelle seront actionnés les contacts 41 à 45 selon une programmation préétablie.

Le cycle commandé par le programmateur commence par la fermeture du contact 41 ce qui ouvre l'électrovanne 22 commandant la fermeture de la vanne 18 (figure 2). Puis quelques secondes après, le contact 44 est fermé, autorisant ainsi la mise en route du moteur 3.

Celle-ci s'opère, indépendamment du programmateur, lorsque le dispositif d'aspiration (non représenté) est engagé dans l'une des bouches d'aspiration (non représentées) susdites. Le contact 14 se ferme alors ce qui met en marche le moteur 3.

La figure 3 illustre le fonctionnement du dispositif. L'air chargé de poussières passe dans la canalisation 11, le coude 12, barbote dans la réserve d'eau 13 où le plus gros des débris et poussières est retenu.

Les éventuelles particules résiduelles passent et sont retenues dans le filtre 35 et de l'air pratiquement exempt de toutes particules solides pénètre par l'orifice 8 et est rejeté par la canalisation 9.

Vers la fin du cycle de programmation, le contact 44 est rouvert, ce qui interdit toute mise en route du moteur 3 (ou le coupe s'il se trouvait en marche). Dès l'ouverture du contact 44 s'effectuent l'effet de chasse, la vidange puis le rinçage de l'enceinte 7, le tout s'opérant pendant un intervalle de temps de 4 minutes par exemple.

La figure 4 illustre la mise en oeuvre de l'effet de chasse qui est déclenché par la fermeture du contact 42 ouvrant l'électrovanne 26. L'eau remplit l'enceinte 7 par le bas jusqu'à la hauteur du flotteur 28 lequel fixe le niveau maximal (sécurité) et arrêtera l'envoi d'eau en fermant le robinet 27.

Puis le contact 43 est fermé ouvrant ainsi les électrovannes 24 et 30 cependant que simultanément les contacts 41 et 42 s'ouvrent, fermant les électrovannes 22 et 26. du fait de l'ouverture de l'électrovanne 24 la vanne 18 peut s'ouvrir (figure 5) et l'eau de l'enceinte 7 s'évacue par la canalisation 17 cependant que le diffuseur 31 rince la partie inférieure et que le diffuseur 32 arrose le fitre 35 pour le débarrasser de ses poussières.

Avant la fin desdites quatre minutes déclenchant la remise en position de fermeture du contact 44, le contact 43 est rouvert.

La fin du cycle est déterminée par l'ouverture du contact 45, désexcitant le moteur 40 du programmateur. Les contacts 41 à 45 sont alors tous ouverts comme représenté sur la figure 6 et les électrovannes 22, 24, 26 et 30 sont toutes désexcitées comme illustré par la figure 1, le dispositif étant au repos, avec la vanne 18 ouverte.

Le dispositif est prêt pour un nouveau cycle déclenché par une nouvelle pression sur le bouton 46.

La figure 7 illustre une version dite industrielle du dispositif illustré en figure 3, dans laquelle la centrale d'aspiration (3,4), du fait de ses dimensions, ne peut être intégrée dans le corps du dispositif de dépoussiérage et n'est pas représentée sur cette figure 7. Le corps 1 du dispositif est prolongé en partie supérieure de façon à délimiter au-dessus du filtre 35 et du diffuseur 32, un logement cylindrique fermé par un couvercle 47 et recevant un filtre à poussières 48 auxiliaire de forme annulaire, supporté par un plateau ajouré 49 percé en son centre d'un orifice dans lequel est engagé un tube 50 maintenu en partie inférieure par un plateau annulaire 51 et débouchant au-dessus et au voisinage du diffuseur 32.

Un espace annulaire 52 est ainsi défini entre les deux plateaux 49 et 51 et le tube 50, lequel espace communique avec la canalisation 9 d'évacuation.

L'air aspiré, après traversée du premier filtre 35, s'engage dans le tube 50, passe au-dessus du second filtre 48, le traverse pôur passer ensuite dans la chambre 52 et, enfin, être évacué par la canalisation 9 reliée à la centrale d'aspiration.

Le fonctionnement de cette variante est par ailleurs tout à fait identique à celui du dispositif des figures 1 à 5.

Enfin, l'invention n'est évidemment pas limitée aux modes de réalisation représentés et décrits ci-dessus mais en couvre au contraire toutes les variantes protégées par le teneur des revendications, notamment en ce qui concerne les formes, dimensions et agencements des filtres 35, 48 et des diffuseurs 31, 32.

## Revendications

1. Installation de nettoyage central par aspiration constituée d'un corps d'enceinte (1,2,5) comprenant, en partie supérieure, un compartiment dans lequel est logée une centrale d'aspiration (3,4) et, en partie inférieure, d'une part, une réserve d'eau (13), dite eau de lavage, dont le niveau affleure l'orifice d'une canalisation d'évacuation (17) dans laquelle est disposée une vanne à manchon souple d'obturation (18), commmandée à partir d'une source d'eau sous pression (20), et, d'autre part, un coude de barbotage (12) plongeant dans ladite réserve d'eau et relié, à l'extérieur de l'enceinte et par l'intermédiaire d'un réseau de canalisations fixes, à des bouches d'aspiration disposées dans les locaux ou pièces d'une construction à usage d'habitation ou autre, en partie centrale ladite enceinte comprenant également des moyens de génération d'effet de chasse, caractérisée en ce que les moyens de génération de chasse d'eau sont constitués par une arrivée d'eau à l'extrémité inférieure (5) de l'enceinte (7) par l'intermédiaire d'une canalisation (25) reliée à ladite source d'eau sous pression (20) et dans laquelle est interposée une électrovanne (26) et un robinet à pointeau (27) commandé par un flotteur (28) agencé à l'intérieur de l'enceinte, au-dessus de la réserve d'eau (13), en ce que l'enceinte est, en outre, munie d'un double système de rinçage comprenant, d'une part, un diffuseur (31) dirigé vers ladite réserve d'eau et, d'autre part, un diffuseur (32) d'arrosage d'un filtre à poussières (35) interposé entre ledit compartiment de la centrale d'aspiration (3,4) et ledit diffuseur annulaire (31), les diffuseurs annulaire et d'arrosage étant reliés à ladite source d'eau sous pression par l'intermédiaire d'une canalisation (29) munie d'une électrovanne (30), et en ce que des circuits de commande temporisée reliés auxdites électrovannes sont agencés de façon à déclencher le cycle : fermeture de la vanne à manchon souple (18) - remplissage de l'enceinte (7) au bout d'un temps prédéterminé réglable - vidange de l'enceinte accompagnée du rinçage de la partie inférieure de l'enceinte et du filtre à poussières (35).

2. Installation suivant la revendication 1, caractérisée en ce que la centrale d'aspiration est à l'extérieur du corps d'enceinte (1,5) dont la partie supérieure est prolongée pour recevoir un filtre à poussières auxiliaire (48) dans lequel est contraint de passer l'air aspiré, après traversée dudit filtre (35), ladite partie supérieure étant reliée par une canalisation d'évacuation (9) à ladite centrale d'aspiration située à distance.

3. Installation suivant la revendication 1 ou 2, caractérisée en ce que ledit diffuseur annulaire (31) est fixé sur la partie verticale dudit coude de barbotage (12) et comporte au moins une rangée circulaire de trous (33) dirigés vers le bas.

4. Installation suivant l'une des revendications 1 à 3, caractérisée en ce que ledit diffuseur d'arrosage (32) est disposé au-dessus d'un disque filtrant (35) lui-même disposé au-dessus du coude de barbotage (12) et comporte au moins une rangée circulaire de trous (37) dirigés vers le filtre (35).

5. Installation suivant l'une des revendications 1 à 4, caractérisée en ce que la partie inférieure du coude de barbotage (12) est munie d'un déflecteur en forme d'entonnoir (38) tourné vers le bas.

6. Installation suivant l'une des revendications 1 à 5, caractérisée en ce que lesdits circuits de commande temporisée relisés auxdites électrovannes (22, 24, 26, 30) comportent un programmateur actionnant des contacts (41 à 43) de mise en ou hors service desdites électrovannes, ainsi que des contacts (44,45) d'autorisation de mise en service de la centrale d'aspiration et de fin de cycle.

## Patentansprüche

1. Zentrale Reinigungseinrichtung durch Absaugen, bestehend aus einem Gehäuse (1, 2, 5), das im oberen Bereich einen Raum aufweist, in dem eine Absaugzentrale (3, 4) untergebracht ist, und im unteren Bereich zum einen einen als Waschwasser bezeichneten Wasservorrat (13) enthält, dessen Füllstand in einer Ebene mit der Öffnung einer Abwasserleitung (17) liegt, in der ein von einer Druckwasserquelle (20) gesteuertes Ventil (18) mit einem elastischen Verschlußstück angeordnet ist, und zum anderen einen Gaseinleitkrümmer (12) besitzt, der in den besagten Wasservorrat eintaucht und außerhalb des Gehäuses über ein festes Leitungsnetz mit Ansaugöffnungen verbunden ist, die in den Räumen oder Zimmern eines Baus zum Wohnen o.dgl. angeordnet sind, wobei der mittlere Bereich des genannten Gehäuses ebenfalls Mittel zur Erzeugung eines Spüleffektes enthält, dadurch gekennzeichnet, daß die Mittel zur Erzeugung eines Spüleffektes durch eine Wasserzuführung im unteren Bereich (5) des Gehäuses (7) mittels einer Rohrleitung (25) gebildet werden, die mit der genannten Druckwasserquelle (20) verbunden ist, und in der ein Magnetventil (26) und ein Kegelventil (27) eingesetzt sind, das durch einen im Inneren des Gehäuses über dem Wasservorrat (13) angeordneten Schwimmer (28) gesteuert wird, daß das Gehäuse außerdem mit einem doppelten Spülsystem versehen ist, das einerseits einen zum genannten Wasservorrat hin gerichteten Diffusor (31) und andererseits einen Berieselungs-Diffusor (32) eines Staubfilters (35) aufweist, welcher zwischen dem genannten Raum der Absaugzentrale (3, 4) und dem genannten ringförmigen Diffusor (31) eingesetzt ist, wobei der ringförmige und der Berieselungs-Diffusor mit der genannten Druckwasserquelle mittels einer mit einem Magnetventil (30) versehenen Rohrleitung (29) verbunden sind, und daß zeitweilig an die genannten Magnetventile geschaltete Steuerkreise so eingerichtet sind, daß sie den Zyklus auslösen: Schließen des Ventiles (18) mit elastischem Verschlußstück - Füllung des Gehäuses (7) am Ende einer vorbestimmten regulierbaren Zeit - Entleerung des Gehäuses begleitet von der Spülung des unteren Bereiches des Gehäuses und des Staubfilters (35).

2. Einrichtung nach Anspruch 1, dadurch gekennzeichnet, daß die Absaugzentrale außerhalb des Gehäuses (1, 5) angeordnet ist, dessen oberer Bereich zur Aufnahme eines mitwirkenden Staubfilters (48) verlängert ist, in welchem der Durchgang der abgesaugten Luft nach Durchströmen des besagten Filters (35) erzwungen wird, wobei der genannte obere Bereich über eine Abführungsleitung (9) mit der genannten, entfernt angeordneten Absaugzentrale verbunden ist.

3. Einrichtung nach Anspruch 1 oder 2, dadurch gekennzeichnet, daß der genannte ringförmige Diffusor (31) am vertikalen Bereich des genannten Gaseinleitkrümmers (12) fixiert ist und wenigstens eine ringförmige Reihe von Löchern (33) aufweist, die nach unten gerichtet sind.

4. Einrichtung nach einem der Ansprüche 1 bis 3, dadurch gekennzeichnet, daß der genannte Berieselungs-Diffusor (32) oberhalb einer Filterscheibe (35) angeordnet ist, die selbst oberhalb des Gaseinleitkrümmers (12) sitzt und wenigstens eine ringförmige Reihe von Löchern (37) aufweist, die zum Filter (35) hin gerichtet sind.

5. Einrichtung nach einem der Ansprüche 1 bis 4, dadurch gekennzeichnet, daß der untere Bereich des Gaseinleitkrümmers (12) mit einer Ablenkeinrichtung in Gestalt eines nach unten gerichteten Trichters (38) versehen ist.

6. Einrichtung nach einem der Ansprüche 1 bis 5, dadurch gekennzeichnet, daß die genannten, zeitweilig an die besagten Magnetventile (22, 24, 26, 30) geschalteten Steuerkreise eine Programmsteuereinrichtung aufweisen zur Betätigung der die genannten Magnetventile ein- und ausschaltenden Kontakte (41 bis 43) sowie der das Einschalten der Absaugzentrale und das Ende des Zyklus' gestattenden Kontakte (44, 45).

## Claims

1. A central suction-cleaninginstallation comprising a chamber body (1,2,5) comprising an upper compartment in which is mounted a suction centre (3,4) and a lower compartment in which are contained firstly a reserve of water (13) referred to as washing water, its surface being level with the mouth of an outlet channel (17) in which there is disposed a flexible-sleeve cut-off valve (18), controlled from a source (20) of pressurised water, and secondly a bubbler elbow (12) extending down into the said reserve of water and connected outside the chamber, through a fixed network of ducts, to suction intakes disposed in the parts or rooms of a building used for living quarters or other purposes, the central part of the said chamber also containing means for generating a flushing effect, characterised in that the water flush generating means consist of a water intake at the bottom end (5) of the chamber (7) via a duct (25) linked to the said source (20) of pressurized water and in which there are interposed an electrovalve (26) and a needle valve (27) controlled by a float (28) which is arranged inside the chamber, above the reserve of water (13), in that the chamber is further provided with a double rinsing system containing firstly a diffuser (31) directed at the said reserve of water (13) and secondly a spray diffuser (32) of a dust filter (35) interposed between the said compartment of the suction centre (3,4) and the said ring diffuser (31), the ring and spray diffusers being linked to the said source of pressurised water via a duct (29) which is provided with an electrovalve (30), and in that the timing control circuits conncted to the said electrovalves are adapted to carry out the cycle: close the flexible-sleeve valve (18) - refill the chamber (7) at the end of a prescribed variable period - evacuate the chamber, accompanied by rinsing the lower part of the chamber and the dust filter (35).

2. An installation as in Claim 1, characterised in that the suction centre is external to the chamber body (1,5), the upper section of which is extended to accommodate an auxiliary dust filter (48) into which the aspirated air must pass after passing through the said filter (35), the said upper section being linked by an evacuation duct (9) to the said suction centre, which is set up separately.

3. An installation as in Claim 1 or 2, characterised in that the said ring diffuser (31) is fixed on the vertical branch of the said bubbler elbow (12) and has at least one circular set of downwardly opening holes (33).

4. An installation as in any of Claims 1 to 3, characterised in that the said spray diffuser (32) is disposed above a filter disc (35) itself disposed above the bubbler elbow (12) and has at least one circular set of holes (37) directed towards the filter (35).

5. An installation as in any of Claims 1 to 4, characterised in that the lower part of the bubbler elbow (12) is fitted with a baffle in the form of a downwardly directed funnel (38).

6. An installation as in any of Claims 1 to 5, characterised in that the said timing control circuits connected to the said electrovalves (22, 24, 26, 30) incorporate a programme controller to actuate the contacts (41 to 43) which switch the said electrovalves on and off, and further contacts (44, 45) which start the suction centre and determine the end of the cycle.
